# EUROPÄISCHE PATENTSCHRIFT

(11) **EP 0 242 773 B1**
(45) Veröffentlichungstag und Bekanntmachung des Hinweises auf die Patenterteilung: **22.08.1990**
(21) Anmeldenummer: 87105496.1
(22) Anmeldetag: 14.04.1987
(51) Int. Cl.: B03C 1/02

(54) **Verfahren zur kontinuierlichen Separation magnetisierbarer Partikel und Einrichtung zu seiner Durchführung**
Method for the continuous separation of magnetizable particles, and device therefor
Méthode pour la séparation continue de particules magnétisables et dispositif pour sa réalisation

(30) Priorität: 21.04.1986 DE 3613393
(43) Veröffentlichungstag der Anmeldung: 28.10.1987
(73) Patentinhaber: SIEMENS AKTIENGESELLSCHAFT, 80333 München (DE)
(72) Erfinder: Vollmar, Horst-Eckart, Dr., D-8521 Möhrendorf (DE)

(56) Entgegenhaltungen:
- US-A- 4 261 815
- US-A- 4 539 040
- PATENT ABSTRACTS OF JAPAN, Band 7, Nr. 259 (C-195)[1404], 18. November 1983; & JP-A-58 143 856 (NIPPON DENKI K.K.) 26-08-1983
- PATENT ABSTRACTS OF JAPAN, Band 2, Nr. 2 (M-77)[6396], 6. Januar 1978; & JP-A-52 115 481 (ISHIKAWAJIMA HARIMA JUKOGYO K.K.) 28-09-1977
- IEEE TRANSACTIONS ON MAGNETICS, Band MAG-19, Nr. 5, September 1983, Seiten 2127-2129, IEEE, New York, US; C. DELATOUR et al.: "Designing HGMS matrix arrays for selective filtration"

## Beschreibung

Die Erfindung bezieht sich auf ein Verfahren zur kontinuierlichen Separation magnetisierbarer paramagnetischer und/oder diamagnetischer Partikel aus einem mit den Partikeln beladenen Fluidstrom, der durch eine von einem Hochgradienten-Magnetfeld durchsetzte Trennregion längs eines Strömungshauptpfades geleitet wird, gemäß Oberbegriff des Anspruchs 1.

Es ist ein nicht gattungsgemäßes Verfahren, das überwiegend zur Kaolin-Reinigung eingesetzt wird, bekannt, welches nicht kontinuierlich, sondern zyklisch mit Hochgradienten-Magnetseparatoren arbeitet, wobei die magnetisierbaren Partikel an der Stahlwollefüllung angelagert werden und letztere deshalb zyklisch gespült werden muß. Die Aufarbeitung von Substanzen mit hohem Anteil magnetisierbarer Partikel wird wegen der kurzen Zykluszeiten unwirtschaftlich.

Es sind weiterhin nach einem nicht gattungsgemäßen Verfahren, d.h. diskontinuierlich, arbeitende Hochgradienten-Magnetscheider in Karussellbauweise bekannt, welche eine aufwendige Spulenkonstruktion haben und das vom Magnetfeld erfüllte Volumen relativ schlecht ausnutzen; außerdem müssen große Massen durch die Magnetspulen bewegt werden.

Schließlich sind auch nicht gattungsgemäß nach dem OGMS-Verfahren arbeitende Magnetscheider (OGMS = Open Gradient Magnetic Separation), welche kontinuierlich arbeiten und bei denen die Feldgradienten von gegensinnig erregten supraleitenden Spulen erzeugt werden. Diese sind aber aufgrund der um etwa zwei Größenordnungen kleineren Kraftdichten im Vergleich zu einem gattungsgemäßen Verfahren nur zu Separation größerer, stark paramagnetischer Partikel geeignet.

Durch die US-PS 4 261 815 ist ein gattungsgemäßes Verfahren bekannt, welches zur kontinuierlichen Magnetscheidung mit hohen Feldgradienten arbeitet. Die zu seiner Durchführung angegebene Einrichtung eines Magnetscheiders besteht aus einer ersten Matrix von senkrecht zum Magnetfeld stehenden Drähten zur Feldgradienten-Erzeugung und Partikelablenkung und einer zweiten Gitter-Ma- trix zur Separation der in Drahtrichtung fließenden Partikelströme. Erste und zweite Matrix bilden die Strömungsleit-Matrix, wobei das Hauptproblem bei dieser bekannten Einrichtung in der schwierigen Fertigung der achsparallel angeordneten Vielzahl von dünnen Drähten, deren Durchmesser z.B. 0,2 mm beträgt und deren Abstände voneinander z.B. 2 mm betragen, liegt. Das Hochleistungs -Magnetfeld durchsetzt den rohrförmigen Magnetscheider in achsquerer Richtung, dessen Gehäuse demgemäß aus nicht magnetischem Material besteht. Aufgrund der diffizilen Anordnung in seinem Inneren ist ein mit einem solchen Magnetscheider arbeitendes Verfahren im kontinuierlichen Betrieb relativ schmutz-und demgemäß störanfällig.

Eine zweite Variante einer Strömungsleit-Matrix für das Abscheideverfahren nach der genannten US-PS ist veröffentlicht in der Zeitschrift "IEEE Trans. Magn. MAG 19, 2127 (1983) und besteht ebenfalls aus einer Drahtgittermatrix, wobei senkrecht zur Drahtrichtung das Magnetfeld angelegt wird und der Partikelstrom in Drahtrichtung oder achsparallel dazu fließt. Bei dieser zweiten Variante ist die Separation der Partikel auch über repulsive magnetische Kräfte erwähnt. Der Bereich attraktiver Kräfte wird durch Platten aus nicht magnetisierbarem Material abgedeckt. Auf dieses im Labormaßstab erprobte System treffen die im bezug auf die erste Variante nach der genannten US-PS erwähnten Probleme sinngemäß zu.

Ausgehend von dem gattungsgemäßen Verfahren, liegt der Erfindung die Aufgabe zugrunde, dieses so auszugestalten, daß das Problem der kontinuerlichen Aufkonzentrierung magnetisierbarer Partikel im Kräftebereich der Hochgradienten-Magnetseparatoren auf robustere und weniger zu Verstopfungen neigende Weise und deshalb insgesamt auch mit besserem Wirkungsgrad verwirklicht werden kann.

Erfindungsgemäß wird die gestellte Aufgabe bei einem gattungsgemäßen Verfahren nach Anspruch 1 durch die im Kennzeichen des Anspruchs 1 angegebenen Merkmale gelöst.

Die mit diesem Verfahren erzielbaren Vorteile sind vor allem darin zu sehen, daß zu seiner Verwirklichung für die Lochfelder relativ robuste Lochplatten Verwendung finden können. Die Einleitung des Hochgradienten-Magnetfeldes mit seinen Kraftlinien gleichgerichtet zur Richtung des Hauptströmungspfades bzw. in Achsrichtung der Polkörper-Mündungen ermöglicht die Verwendung von zylindrischen Hochleistungs-Solenoidspulen mit einer äusserst günstigen Feldeinleitung in das Innere der Trennregion. Das Verfahren ist kontinuierlich mit großen Durchsatz und erheblich reduzierter Verstopfungsgefahr durchführbar.

Gegenstand der Erfindung ist auch eine Einrichtung zur Durchführung des Verfahrens nach Anspruch 1, wie sie im Oberbegriff des Anspruchs 2 umschrieben und durch die erwähnte US-PS 4 261 815 prinzipiell bekannt ist. Mit dieser im Gattungsbegriff des Anspruchs 1 definierten Einrichtung wird die Aufgabe, eine besonders vorteilhafte, verfahrens- und herstellungs-freundliche sowie robuste Einrichtung zur Durchführung des Verfahrens nach der Erfindung zu schaffen, erfindungsgemäß durch die im Kennzeichen des Anspruchs 2 angegebenen Merkmale gelöst. Vorteilhafte Weiterbildungen des Gegenstandes des Anspruchs 2 sind in den Unteransprüchen 3 bis 20 angegeben.

Im folgenden werden anhand der Zeichnung, in der mehrere Ausführungsbeispiele dargestellt sind, das Verfahren nach der Erfindung und die Einrichtung zu seiner Durchführung noch näher erläutert.

Darin zeigt in zum Teil vereinfachter, schematischer Darstellung:
Fig. 1 einen vergrößerten Ausschnitt der im Innern eines Trennrohres angeordneten Trennstruktur mit einer aus Polkörper-Mündungen, Polkörper-Wandteilen sowie verbindenden Lochblech-Wandteilen bestehenden Strömungsleit-Matrix und mit korrespondierenden Zufuhr-Lochfeldern;
Fig. 2 ein zweites Ausführungsbeispiel in einer Fig. 1 entsprechenden Darstellungsweise, wobei die Polkörper-Mündungen nicht als Düsenkörper, sondern als Öffnungen in ebenen Lochblechen ausgeführt sind;
Fig. 3 perspektivisch und in verkürzter Darstellung ein Trennrohr, welches eine Trennstruktur nach Fig.1 aufweist;
Fig. 4 einen Querschnitt durch das Trennrohr nach Fig.3 mit eingetragenen Maßangaben zur Verdeutlichung der Größenverhältnisse;
Fig. 5 ein aus einer Vielzahl von Trennrohren nach Fig. 3 und 4 aufgebauten Trenn-Kanister, perspektivisch, mit zum Teil weggebrochenen Wandteilen;
Fig. 6 in entsprechender Darstellung zu Fig. 5, jedoch vergrößert eine geringfügig modifizierte Ausführung des Trenn-Kanisters nach Fig. 5;
Fig. 7 einen vergrößerten Querschnitt durch den Trenn-Kanister nach Fig. 6 und
Fig. 8 eine Kaskadenschaltung für kontinuierlich arbeitende Hochgradienten-Magnetscheider unter Verwendung dreier unterschiedlich langer Trenn- Kanister nach Fig. 5 bzw. 6.

Die in Figuren 1 bis 8 dargestellte Einrichtung verwirklicht ein Verfahren nach Anspruch 1. Kernstück dieser Einrichtung eines kontinuierlichen Magnetscheiders ist eine lochblechartige Feinstruktur, die sowohl zur Ausbildung der zur Separation erforderlichen Magnetfeldgradienten dient, als auch die an magnetisierbarem Material angereicherten und verarmten Teilströme getrennt führt.

Die Feinstruktur der Strömungsleit-Matrix weist gemäß Fig. 1 als Ganzes mit TL bezeichnete Trenn-Lochfelder auf und in Richtung des Strömungshauptpfades z dazwischen angeordnete Zufuhr-Lochfelder ZL. Die Polkörper Mündungen 1 und die diese begrenzenden Polkörper-Wandteile 2 werden von einer lochblechartigen Feinstruktur mit hohlkegelförmigen, vorspringenden Düsen im Lochbereich gebildet. Die Polkörper-Wandteile 2 bestehen aus ferromagnetischem Material, die übrigen Wandteile 3 der lochblechartigen Feinstruktur aus nicht magnetisierbarem bzw. diamagnetischem oder schwach paramagnetischem Material. Eine weitere lochblechartige Feinstruktur für die Zufuhr-Loch- felder ZL weist jeweils zueinander planparallel beabstandete und mit ihren Einspeiseöffnungen 4 kongruent zu den Polkörper-Mündungen 1 angeordnete Paare von Lochblechen 5 auf, wobei der Zwischenraum 6 zwischen den gepaarten Lochblechen 5,5 als Einspeisezone dient für den partikelbeladenen Fluidstrom A.

Auch bei der Strömungsleit-Matrix aus den Trenn-Lochfeldern TL sind die Lochbleche 3 paarweise, insbesondere spiegelbildlich zueinander, so übereinander gestapelt, daß die Polkörper-Mündungen 1 und die Polkörper-Wandteile 2 jeweils auf einer gemeinsamen Achse liegen. Eingezeichnet ist bei der linken oberen Polkörper-Anordnung schematisch die durch die als Ganzes mit PK bezeichneten Polkörper erzeugte Feldverengung des als Ganzes mit H bezeichneten magnetischen Feldes, dessen Hauptflußrichtung in Richtung des Pfeiles fi weist. Wegen der lokalen Rotationssymmetrie erfolgt die Feldverengung sogar noch stärker als in Fig. 1 dargestellt, und zwar zweidimensional. Rechts neben dem schematisch dargestellten Feldverlauf ist schematisch die Flußrichtung des ankommenden partikelbeladenen Fluidstromes A durch unterbrochene Linien dargestellt. Die auf paramagnetische Partikel wirkenden magnetischen Kräfte sind durch Pfeile Fm angedeutet und bewirken eine Konzentration der paramagnetischen Partikel im in die Polkörper-Mündungen fließenden Kernstrom, während der zwischen dem Lochblech 5 und dem Trenn-Lochfeld TL bzw. den zugehörigen Polkörpern PK und Lochblechen 3 verbleibende Teilstrom d an paramagnetischen Partikeln verarmt. Dieser Teilstrom d wird als zweiter Zweigstrom und der in die Polkörper Mündungen 1 gelenkte Zweigstrom p als erster Zweigstrom bezeichnet. Für diamagnetische Partikel wirken die magnetischen Kräfte (siehe Pfeile Fm), welche mit dem entsprechenden Gradientenfeld zusammenfallen, in entgegengesetzter Richtung, so daß sich eine Verarmung diamagnetischer Partikel im Kernstrom bzw. ersten Zweigstrom p ergibt.

Die Lochbleche 5 der Zufuhr-Lochfelder ZL bestehen ebenso wie die Lochblech-Wandteile 3 aus nicht magnetischem bzw. diamagnetischem oder schwach paramagnetischem Material. Sie sind mit Abstand a1 zueinander angeordnet und bilden zwischen sich die Einspeisezone A1. Die Lochbleche 3 der als Ganzes mit PK/3 bezeichneten Strömungsleit-Matrix sind ebenfalls mit Abstand zueinander angeordnet, der mit a2 bezeichnet ist. Dieser Abstandszwischenraum bildet die erste Sammelkammer SK1 für die ersten Zweigströme p, die in gesammelter Form mit M bezeichnet sind. Die zwischen dem Lochblech 5 und der Strömungsleit Matrix PK/3 angeordnete Strömungszone ist eine zweite Sammelkammer SK2 für die an paramagnetischen Partikeln p verarmte Fraktion d (zweiter Zweigstrom), und die zweiten Zweigströme ergeben den Gesamtstrom NM in der zweiten Sammelkammer SK2.

Eine Variante der in Fig. 1 gezeigten Feinstruktur, die nicht mit attraktiven Kräften für paramagnetische Partikel, sondern mit repulsiven Kräften arbeitet, zeigt Fig. 2. Sie besteht aus je zwei übereinander gestapelten Lochblechpaaren 3', 3', wobei der partikelbeladene Fluidstrom A zwischen den dünnen Lochblechpaaren 5', 5' aus nicht magnetisierbarem Material zugeführt wird und die an paramagnetischen Partikeln verarmte Fraktion d zwischen den aus ferromagnetischem Material gefertigten stärkeren Lochblechen 3', 3' (Sammelkammer SK1) abgeführt wird, dagegen die an paramagnetischen Partikeln angereicherte Fraktion innerhalb der Sammelkammer SK2.

Zur Separation werden hierbei die magnetischen Feldlinien lokal stark verdünnt, was zu repulsiven Kräften auf paramagnetische Partikel führt, die im Kernstrom d entsprechend verarmt werden. Diamagnetische Partikel dagegen werden im Kernstrom angereichert. Der Vorteil dieser Trennstruktur ist die noch geringere Verstopfungsgefahr, falls ein gewisser Anteil an ferro- oder stark paramagnetischen Partikeln im ankommenden Fluidstrom A vorhanden ist. Außerdem ist diese Trennstruktur einfacher herzustellen.

Gemäß FIG 3 lassen sich die mit den Polkörpern PK oder PK' versehenen Lochbleche 3 und die die Einspeiseöffnungen 4 aufweisenden Lochbleche 5 zu Modulen zusammenfassen und zu einem Trennrohr TR stapeln. Dabei wird das Trennrohr TR segmentweise geschlitzt zur Zufuhr der ankommenden partikelbeladenen Fluidströme (unter Fluidströmen können grundsätzlich nicht nur Flüssigkeitsströme, sondern auch Gasströme verstanden werden) und zur Ableitung der magnetischen und der nichtmagnetischen Fraktionen. Die Einspeisöffnungen 4 und die Polkörper-Mündungen 1 bzw. Düsen befinden sich jeweils übereinander in hexagonaler Gitteranordnung.

FIG 4 vermittelt beispielsweise günstige Abmessungen für ein einzelnes Trennrohr (in Millimeter).

Eine Vielzahl von Trennrohren der in FIG 3 gezeigten Art lassen sich zu einem Trenn-Kanister zusammenfassen, wie er in FIG 5 bzw. in FIG 6 perspektivisch dargestellt ist, der zusammen mit dem den Trenn-Kanister umgebenden Solenoid und den (nicht näher dargestellten) Versorgungseinheiten den Magnetseparator bildet.

Gemäß FIG 5 wird der partikelbeladene Fluidstrom über den Rohrstutzen 11 einer Haupt-Einspeiseleitung dem Trennkanister TK zugeführt und über ein Strömungseinleitblech 10 und die Rohrzwischenräume 20 jedem Trennrohr TR von drei Seiten zugeleitet, während die nicht magnetische Fraktion über die übrigen Rohrzwischenräume getrennt voneinander abgeleitet wird. Die Zwischenplatte 30 (Strömungsausleitblech) trennt die beiden Fraktionen auf die Weise, daß die die magnetische Fraktion führenden Kanäle oberhalb und die die nicht magnetische Fraktion führenden Kanäle unterhalb der Zwischenplatte 30 enden. Die erste und die zweite Haupt-Sammelleitung 60 bzw. 70 zur Ableitung der beiden Fraktionen sind mit ihren entsprechenden Rohrstutzen in die Zwischenplatte 30 bzw. in die Grundplatte 40 eingeschweißt.

Die sich aus der hexagonalen Anordnung der Trennrohre TR ergebenden sechs Füllkörper 50 können als Rohrleitung bei einer Kaskadenschaltung verwendet werden, vergleiche FIG 8, wobei der Magnetseparator aus mehreren Trenn-Kanistern im Magnetfeld eines Solenoids S besteht.

Der Querschnitt nach FIG 7 zeigt die in einem hexagonalen Raster angeordneten Trennrohre TR innerhalb des Trenn-Kanisters, wobei ein einzelnes Trennrohr detaillierter dargestellt ist.

Als Separator-Behälter im Sinne der Erfindung können sowohl das in FIG 3 und 4 dargestellte Trennrohr TR als auch der in FIG 5 bis 7 dargestellte Trennkanister TK mit ihren Strömungshauptpfaden z aufgefaßt werden. Zunächst im einzelnen zum Ausführungsbeispiel nach FIG 1, 3 und 4. Die durch die Stapelung in Richtung z der Module M01 bzw. M02 (vergleiche FIG 1) gebilde ten Schlitze werden durch die am Außenumfang 7 des Trennrohres TR angebrachten radial-axial verlaufenden Schottwände 9 in drei Gruppen von Schlitzen unterteilt: erste Schlitze 8.1 zur Zufuhr des Fluidstromes zu den Einspeisezonen AO der Module von einer Einspeiseleitung. Die Einspeiseleitungsfunktion übernehmen hierbei die Leitungsvolumina vi, v₂ und vs, welche die Gestalt von Säulen mit ringsektorförmigem Querschnitt haben und jeweils zwischen zwei in Umfangsrichtung aufeinanderfolgenden Schottwänden 9 begrenzt sind. Im dargestellten Ausführungsbeispiel sind die Schottwände 9 hexagonal angeordnet, d.h. sie liegen auf Radien, die zwischen sich jeweils Sektoren mit einem Sektorwinkel von 60_{°} aufspannen. Die drei Leitungsvolumina vi, v₂ und v₃ sind gleichmäßsig über den Umfang des Trennrohres verteilt. Zwischen den Leitungsvolumina vᵢ und v₂ befindet sich das Leitungsvolumen v₄ unmittelbar anliegend und kommunizierend zu bzw. mit den zweiten Schlitzen 8.2 zur Abfuhr der in den ersten Sammelkammern SK1 der Module (FIG 1) gesammelten ersten Zweigströme M. Im Falle des zweiten Ausführungsbeispiels nach FIG 2 sind die ersten Zweigströme definitionsgemäß mit NM bezeichnet, worauf aber noch eingegangen wird. Durch die gestrichelte Linie ist innerhalb des Leitungsvolumens _{V4} der Austritt der in den jeweiligen Modulen gesammelten ersten Teilströme M angedeutet. In Uhrzeigerrichtung gesehen folgt auf das Leitungsvolumen v₂ das Leitungsvolumen vs, darauf das Leitungsvolumen v₃ und darauf wiederum das Leitungsvolumen vε. Die Leitungsvolumina v₅ und v₆ sind anliegend zu und kommunizierend mit den dritten Schlitzen 8.3 angeordnet, d.h., sie dienen als Sammelleitung für die aus den jeweiligen Modulen radial austretenden gesammelten zweiten Teilströmen NM, wie durch die gestrichelte Strömungslinie im rechten Teil der FIG 3 angedeutet. Diese Sammelleitungen vs und v₆ kommunizieren mithin mit den zweiten Sammelkammern SK2 (vergleiche FIG 1).

Zurückkommend auf die Detaildarstellung nach FIG 1 ist erkennbar, daß über die Einspeisezone AO und das jeweilige Zufuhr-Lochfeld ZL der ankommende partikelbeladene Fluidstrom A pro Loch 4 in die Partialströme d + p jeweils unterteilt wird, welche jeweils para- und diamagnetische Partikel enthalten. Die Hauptströmungsrichtung z und die Hauptfeldrichtung des Hochgradienten-Magnetfeldes H fallen zusammen bzw. laufen achsparallel zueinander; durch die Polkörper PK werden dann die schon erwähnten lokalen Gradientenfelder H1 erzeugt, weil die magnetischen Feldlinien bevorzugt in diese ferromagnetischen Körper eintreten, so daß sich die in FIG 1 dargestellten Einschnürungen und Feldlinien-Verdichtungen ergeben. Der Einfachheit halber sei für die folgenden Betrachtungen die erste, paramagnetische Partikelgruppe ebenso wie der mit ihr angereicherte Teilstrom mit p und die zweite diamagnetische Partikelgruppe ebenso wie der mit ihr angereicherte Teilstrom mit d bezeichnet. Ordnet man der ersten Partikelgruppe p eine erste magnetische Suszeptibilität icl und der zweiten Partikelgruppe d eine zweite magnetische Suszeptibilität _{K2} zu, die voneinander und auch im Bezug auf die magnetische Suszeptibilität _{KF} des Fluids bzw. Trägerfluids unterschiedlich sind, so kann man mit den lokalen Gradientenfeldern H1 der Polkörper PK jeweils auf die beiden Gruppen der Partikel unterschiedlich starke magnetische Ablenkkräfte aufgrund unterschiedlicher magnetischer Dipolmomente ausüben. Zur Erzielung dieses bereits erläuterten Ablenkvorganges ist nun die Strömungsleit-Matrix PK/3 durch wenigstens ein Trenn-Lochfeld TL über den Querschnitt der Trennregion verteilter Polkörper- Mündungen 1 und zugehöriger ferromagnetischer Polkörper-Wandteile 2 eines Strömungsleitkörpers gebildet. Der Hauptmagnetfluß H verläuft, wie erwähnt, in Achsrichtung 1.0 der Polkörpermündungen 1 und damit parallel zum Strömungshauptpfad bzw. der Hauptströmungsrichtung z. Stromaufwärts und im Abstand a3 zur Strömungsleit-Matrix PK/3 ist wenigstens ein Zufuhr-Lochblech ZL eines weiteren Strömungsleitkörpers angeordnet, dessen Einspeiseöffnungen 4 mit den Polkörper-Mündungen 1 korrespondieren und insbesondere mit diesen gleichachsig angeordnet sind. Das als Strömungsleitkörper fungierende Zufuhr-Lochblech ZL teilt den ihm vom Außenumfang der Trennregion her über Einspeisezonen vi, v₂, _{V3} (vergleiche (FIG 3) zuströmenden Fluidstrom A in den Polkörper-Mündungen 1 zuströmende Partialströme p + d auf. Mit den Polkörper-Mündungen 1 kommuniziert auslaßseitig wenigstens eine erste Sammelkammer SK1. Das Strömungsvolumen zwischen dem Zufuhr-Lochblech ZL des diamagnetischen Strömungsleitkörpers und dem Trenn-Lochfeld TL der Polkörper-Wandteile 3 dient als zweite Sammelkammer SK2. Die erste Sammelkammer SK1 ist an eine Sammelleitung v₄ angeschlossen (FIG 3), und die zweite Sammelkammer SK2 ist an die andere Sammelleitung vs, v₆ angeschlossen. Es sind also wenigstens zwei Sammelleitungen, je eine für den ersten Zweigstrom p bzw. den zweiten Zweigstrom d, erforderlich. Wie es weiter unten noch erläutert wird, sind dann im Rahmen der Vereinigung einer Vielzahl von Trennrohren TR nach FIG 3 zu einem Trennkanister TK die ersten Sammelleitungen _{V4} an die erste Haupt- sammelleitung 60 und die zweiten Sammelleitungen v₅, v₆ an die zweite Hauptsammelleitung 70 angeschlossen bzw. kommunizieren mit diesen Hauptleitungen.

Man erkennt aus FIG 1 und FIG 3, daß die Polkörper-Mündungen 1 und -Wandteile 3 des jeweiligen Trenn-Lochfeldes TL von einer lochblechartigen Feinstruktur mit hohlkegelförmigen, vorspringenden Düsen PK im Lochbereich gebildet sind und die Feldlinienverdichtung im Bereich der Düsen-Mündungen 1 lokale Gradientenfelder H1 ergibt, welche auf in Richtung der Düsenachse 1.0 zuströmende paramagnetische Partikel attraktive Kräfte, siehe Pfeile Fₘ, und auf entsprechend zuströmende diamagnetische Partikel d repulsive Kräfte ausüben, so daß der durch die Düsen PK bzw. Polkörper eintretende Kern-Zweigstrom p an paramagnetischen Partikeln angereichert ist, dagegen der vor den Düsen PK vorbeiströmende andere bzw. zweite Zweigstrom d an paramagnetischen Partikeln verarmt und an diamagnetischen Partikeln angereichert ist. Die Begrenzungskanten 1.1 der Polkörper- bzw. Düsen- mündungen 1 sind, wie dargestellt, abgerundet, was günstig in Bezug auf den Feldlinienverlauf und den Durchströmungswiderstand ist und somit den Abscheidegrad verbessert. Die Einspeiseöffnungen 4 des Zufuhr-Lochbleches ZL sind zu den Polkörper-Mündungen 1 des Trenn-Lochfeldes TL jeweils gleichachsig angeordnet. Insbesondere ist eine lochblechartige Feinstruktur für die Polkörper- Mündungen 1 und die Polkörper-Wandteile 3 der Strömungsleit-Matrix PK/3 jeweils paarweise mit zueinander planparallel beabstandeter (Abstand a2) und kongruenter Anordnung der beiden gepaarten Lochbleche 3-3 vorgesehen, wobei der Zwischenraum zwischen den gepaarten Lochblechen 3-3 als Sammelkammer SK1 der ersten Zweigströme p dient und der außerhalb der Lochbleche liegende, an die Zufuhr-Lochfelder ZL angrenzende Raum als zweite Sammelkammer SK2 für die zweiten Zweigströme d dient. Dabei ist gemäß FIG 1 auch der Strömungsleitkörper für das Zufuhr-Lochfeld ZL jeweils als lochblechartige Feinstruktur ausgebildet, und zwar mit zueinander planparallel beabstandeter (Abstand a1) und kongruenter Anordnung der beiden gepaarten Lochbleche 5-5, wobei der Zwischenraum zwischen den gepaarten Lochblechen 5-5 als Einspeisezone AO dient.

An sich läßt sich bereits ein Trenneffekt erzielen, wenn man einem Trenn-Lochfeld TL mit einem einzigen Lochblech 3 mit Polkörpern PK auf dessen Polkörperseite ein Zufuhr-Lochfeld ZL mit einem einzigen Lochblech 5 zuordnet. Hier wie im folgenden soll jedoch unter Trenn-Modul die kleinste, zufriedenstellend funktionierende und im Rahmen eines Trennrohres TR in Hauptströmungsrichtung z mehrfach axial aneinandergereihte Grundeinheit M01 verstanden werden. Jedes dieser Trenn-Module M01 besteht aus einem Lochblech-Paar 3-3 für die Strömungsleit-Matrix PK/3 und je einem beidseits dieses Lochblechpaares im Abstand a3 spiegelbildlich angeordneten Lochblech 5 für die Zu- fuhr-Lochfelder ZL. Diese Module M01, von denen eines aus FIG 1 vollständig erkennbar ist, sind derart mit Abständen a1 übereinander gestapelt, daß durch die einander benachbarten Lochbleche 5 der Zufuhr-Lochfelder ZL der aufeinanderfolgenden Module die Einspeisezonen AO gebildet sind. Als kleinste in Stapelrichtung sich mehrfach oder vielfach wiederholende Moduleinheit kann auch der Trenn-Modul M02 angesehen werden, jeder davon be stehend aus einem Lochblech-Paar 5-5 für die Einspeisezonen AO und je einem beidseits dieses Lochblech-Paares im Abstand a3 spiegelbildlich angeordneten Lochblech 5 für die Trenn-Lochfelder TL. Diese Module M02 sind sinngemäß zu den Modulen M01 derart mit Abständen a2 übereinander gestapelt, daß durch die einander benachbarten Lochbleche 3-3 der Trenn-Lochfelder TL der aufeinanderfolgenden Module die ersten Sammelkammern SK1 gebildet sind. Durch diese gestapelte Anordnung der einzelnen Module M01 bzw. M02 ergibt sich die zweiflutige Zuströmung in Richtung z und in Richtung -z und auch eine zweiflutige Abströmung in diesen beiden Richtungen, was eine sehr gute Ausnutzung des Volumens eines Trennrohres TR (FIG 3) ergibt. Bevorzugt hat ein solches Trennrohr TR einen kreisförmigen Querschnitt, so daß also auch die Lochfelder bzw. Lochbleche ZL, TL, wie aus FIG 3 zu ersehen, einen kreisförmigen Grundriß aufweisen. Die Trenn-Module M01 bzw. M02 sind entsprechend FIG 3 in Richtung z übereinandergestapelt und mechanisch fest miteinander zum Trennrohr TR verbunden (entsprechende Schraub-oder Schweiß-Verbindungen sind nicht näher dargestellt), wobei die Trenn-Module von der Rohrwand 7 an ihrem Außenumfang umgeben sind, wobei diese Rohrwand 7 mit den Schlitzen 8.1, 8.2, 8.3 versehen ist, wie bereits erläutert.

Das anhand von FIG 1 erläuterte Grundprinzip der Lochblechanordnung ist auch beim zweiten Ausführungsbeispiel nach FIG 2 beibehalten worden. Dort sind die Polkörper-Mündungen 1' und -Wandteile 3' eines Trenn-Lochfeldes TL jeweils von einer lochblechartigen Feinstruktur derart gebildet, daß die Feldlinienverdünnung im Lochbereich lokale Gradientenfelder H2 ergibt, welche auf in Richtung der Lochachse 1.0 zuströmende para-magnetische Partikel p repulsive Kräfte und auf entsprechend zuströmende diamagnetische Partikel d attraktive Kräfte ausüben, wie anhand der Pfeile Frn symbolisiert, so daß der durch die Polkörper-Mündungen 1' strömende Kern-Zweigstrom d an diamagnetischen Partikeln angereichert ist, dagegen der vor den Polkörper-Mündungen 1' vorbeiströmende Zweigstrom p an diamag netischen Partikeln verarmt bzw. an paramagnetischen Partikeln angereichert ist. Sinngemäß zum ersten Ausführungsbeispiel nach FIG 1 ist es auch hierbei vorteilhaft, die Lochbegrenzungskanten 1.1', wie dargestellt, auf der Zu- und auf der Abströmseite abzurunden. Die zu FIG 1 analogen Trenn-Module sind hier mit M01' bzw. M02' bezeichnet. Aus diesen einzelnen Trenn-Modulen kann dann wieder ein Trennrohr TR sinngemäß zur Anordnung nach FIG 3 aufgebaut werden. Der Vorteil eines solchen Trennrohres aus den Modulen M01' bzw. M02' ist insbesondere der, daß die Herstellung der Strömungsleit-Matrix PK/3' preiswerter ist als diejenige der Strömungsleit-Matrix nach FIG 1, weil als Polkörper PK' lediglich die stehenbleibenden Partien eines ferromagnetischen Lochbleches dienen und besondere Düsenkörper hier nicht vorgesehen sind.

Wie bereits angedeutet, ist ein einzelnes Trennrohr TR nach FIG 3, wenn es mit einem geeigneten Gehäuse zur Zuleitung der partikelbeladenen Fluidströme A und zur Ableitung der beiden Fraktionen M (an paramagnetischen Partikeln p angereichert) und NM ( an diamagnetischen Partikeln angereichert) versehen ist, schon funktionstüchtig, allerdings eher für labormäßigen bzw. experimentellen Gebrauch. Für kommerzielle Zwecke empfiehlt es sich, gemäß FIG 5 bis 7, daß eine Vielzahl von Trennrohren TR in achsparalleler Anordnung zu einem Trennrohrfeld vereinigt wird und zusammen mit einem das Trennrohrfeld umgebenen Behälter 100, welcher deckseitig wenigstens eine gemeinsame Haupt-Einspeiseleitung 11 und bodenseitig erste sowie zweite Haupt-Sammelleitungen 60, 70 aufweist, zu einem Trenn-Kanister TK zusammengefaßt wird. Die Ausführungen nach FIG 5 und FIG 6 sind fast identisch bis auf die Tatsache, daß die Haupt-Einspeiseleitung 11 in FIG 5 zentral an den Trenn-Kanister angeschlossen ist, nach FIG 6 dagegen exzentrisch zu dessen Rotationsachse. In FIG 5 bis 7 ist ein Hochleistungs-Solenoid bzw. -Magnet MM nicht dargestellt; es versteht sich, daß ein solcher Hochleistungs-Magnet, scht angeordnete Trenn- Kanister, auch um einen einzigen Trenn-Kanister nach FIG 5 bis 7 herum angeordnet sein kann, so daß dessen Feldlinien die Mehrfach-Anordnung der Trennrohre TR im Inneren des Trenn-Kanisters TK im wesentlichen in axialer Richtung durchsetzen.

Man erkennt insbesondere aus FIG 6 und 7, daß die Trennrohre TR in einem hexagonalen Raster angeordnet sind und daß die zwischen diesen Trennrohren freibleibenden Zwickel-Gassen durch die Schottwände 9 in Einspeise- oder Sammelleitungen 20 unterteilt werden, wobei die Einspeiseleitungen durch die Leitungsvolumina _{V1} bis v₃ gebildet werden und erste Sammelleitungen durch die Leitungsvolumina v₄ sowie die zweiten Sammelleitungen durch die Leitungsvolumina v₅, _{V6} (vergleiche dazu FIG 3). Der beladene Fluidstrom A wird über die deckseitige Haupt-Einspeiseleitung 11 einer Vorkammer 12 des Trenn-Kanisters TK und von dieser über in einem entsprechend gelochten Strömungsleitblech 10 vorgesehene Einspeiseöffnungen 10.1, deren Grundriß dem Querschnitt der Zwickelräume 20 zwischen den Trennrohren TR und Schottwänden 9 entspricht, allen Einspeiseleitungen vi, v₂, _{V3} parallel zugeführt. Bodenseitig sind am Trenn-Kanister TK zwei weitere, axial benachbarte Nachschaltkammern 13, 14 vorgesehen (FIG 6), welche über die zwickelförmigen Auslaßöffnungen 30.1 bzw. 31.1 der gelochten Strömungsausleitbleche 30, 31 mit den ersten bzw. zweiten Sammelleitungen v₄ bzw. vs, v₆ kommunizieren und in die erste bzw. zweite Haupt- Sammelleitung 60 für die Fraktion M bzw. 70 für die Fraktion NM münden.

Die äußere Stützkonstruktion für den Trennkanister TK nach FIG 5 bis 7 ist aus Gründen der übersichtlichen Darstellung weggelassen worden.

Dies gilt auch für die schematische Darstellung nach FIG 8 einer Separator-Kaskade mit drei Trennkanistern TK1, TK2 und TK3, welche in axialer Flucht zueinander übereinander angeordnet und von einem Hochleistungsmagneten MM mit Magnetspule S umgeben sind. Bei diesem fünften Ausführungsbeispiel wird der partikel beladene, aufzubereitende Fluid-Teilstrom A1 dem ersten Kanister TK1 als Mischung aus dem frischen Fluidstrom A und einem vom Ausgang der Kaskade rückgeförderten Fluidstrom M2 + NM3 zugeleitet. Die gesammelten zweiten Zweigströme NM1 aus diesem ersten Kanister TK1 werden über die Leitung nm12 von der Pumpe P12 als Einspeise-Fluidstrom A2 dem nachgeschalteten zweiten Kanister TK2 zugeführt. Die gesammelten ersten Zweigströme M1 aus dem ersten Kanister TK1 werden dagegen dem dritten Kanister TK3 über Leitung m13 durch die Pumpe P13 als Einspeise-Fluidstrom A3 zugeleitet. Die gesammelten zweiten Zweigströme NM2 aus dem zweiten Kanister TK2 und die gesammelten ersten Teilströme M3 aus dem dritten Kanister TK3 werden über die Leitungen nm2 bzw. m2 als Abfallstrom NM bzw. als Nutzstrom M ihrer Verwertung zugeführt. Die gesammelten ersten Zweigströme M2 aus dem zweiten Kanister TK2 und die gesammelten zweiten Zweigströme NM3 aus dem dritten Kanister TK3 werden über die beiden Leitungen m2 bzw. nm3 zusammengeführt und in die Rückführleitung nmm31 eingespeist, und dieser Rückspeisestrom wird durch die Pumpe P31 als Mischstrom M2 + NM3 in die Leitung 11 eingespeist und dem Roh-Einspeisestrom A zugemischt.

Zurückkommend auf die beiden Ausführungsbeispiele nach den Figuren 1 bis 3, in denen der Kern der Erfindung dargestellt ist, wird deutlich, daß durch die Erfindung ein Verfahren verwirklicht wird, nach welchem der partikelbeladene Fluidstrom A der Trennregion jeweils über vom Außenumfang der Trennregion her versorgte Einspeisezonen AO und durch über den Querschnitt der Trennregion in Form wenigstens eines Zufuhr-Lochfeldes ZL verteilte Einspeiseöffnungen 4 von Strömungsleitkörpern als Vielzahl von Partikelströmen d + p zugeleitet wird. Die Partialströme d + p werden sodann innerhalb der Trennregion über wenigstens ein Trenn-Lochfeld TL von über den Querschnitt der Trennregion verteilten Polkörper-Mündungen 1 bzw. 1' und zugehörigen Wandteilen 2 bzw. 3' ferromagnetischer Polkörper PK bzw. PK' als Strömungsleit-Ma- trix geleitet. Diese Polkörper werden in Richtung ihrer Mündungsachsen 1.0 vom Hauptmagnetfluß H durchsetzt, und sie teilen mit ihren zu den jeweils benachbarten Einspeiseöffnungen 4 korrespondierenden Polkörper-Mündungen 1 bzw. 1' die wenigstens zwei Gruppen von Partikeln enthaltenden Partialströme jeweils in die wenigstens zwei Zweigströme auf:
- einen ersten Zweigstrom p (FIG 1) bzw. d (FIG 2), auf welchen von dem Gradientenfeld der Polkörper PK (FIG 1) bzw. PK' (FIG 2) attraktive Kräfte in Richtung auf die Polkörper-Mündungen 1 bzw. 1' ausgeübt werden,
- und in einen zweiten Zweigstrom d (FIG 1) bzw. p (FIG 2), auf welchen von dem Gradientenfeld H1 der Polkörper PK (FIG 1) bzw. von dem Gradientenfeld H2 der Polkörper PK' (FIG 2) repulsive Kräfte in einer Richtung weg von der jeweiligen Polkörper-Mündung 1 bzw. 1' ausgeübt werden.

Die durch die Polkörper-Mündungen 1 bzw. 1' hindurchströmenden, an der ersten Gruppe von Partikeln angereicherten ersten Zweigströme p (FIG 1) bzw. d (FIG 2) werden ersten, mit den Polkörper- Mündungen 1 bzw. 1' auslaßseitig kommunizierenden Sammelkammern SK1 zugeleitet. Die von den Polkörper-Mündungen 1 bzw. 1' abgelenkten, an der zweiten Gruppe von Partikeln angereicherten zweiten Zweigströme d (FIG 1) bzw. p (FIG 2) werden jeweils zweiten Sammelkammern SK2 zugeleitet, welche jeweils das Strömungsvolumen in der Trennregion zwischen dem Zufuhr-Lochfeld ZL und dem Trenn-Lochfeld TL ohne die in die Polkörper-Mündungen 1 bzw. 1' eintretenden ersten Zweigströme p (FIG 1) bzw. d (FIG 2) umfassen. Schließlich werden die in den ersten und zweiten Sammelkammern SK1, SK2 zusammengeführten ersten und zweiten Zweigströme M bzw. NM der wenigstens einen ersten bzw. der wenigstens einen zweiten Sammelleitung v₄ bzw. vs, vε zugeführt.

Das Verfahren nach der Erfindung sowie die Einrichtung zu seiner Durchführung eignen sich unter anderem zur Kaolin-Reinigung, Erzaufbereitung, Aufkonzentrierung von Gold, Uran und Kobalt aus Abraumhalden, Pyrit-Abscheidung aus Kohle (auch Siderit und Calcit), zur Kohlereinigung bei der Verflüssigung, zur Rückgewinnung von Katalysatormaterial bei Hydrieranlagen, zur Rückgewinnung von Stahlpartikeln aus Abwasser und Prozeßstäuben in Stahlwerken, um nur einige Anwendungen zu nennen.

Die Herstellung der Lochbleche 3, 5, 3', 5' für die Trenn-Lochfelder TL und Zufuhr-Lochfelder ZL ist mit sehr guter Präzision möglich durch Materialbearbeitung mittels Laserstrahlen.

## Patentansprüche

1. Verfahren zur kontinuierlichen Separation magnetisierbarer para- und/oder diamagnetischer Partikel aus einem mit den Partikeln beladenen Fluidstrom (A), der durch eine von einem Hochgradienten-Magnetfeld (H) durchsetzte Trennregion längs eines Strömungshauptpfades (z) geleitet wird,
wobei das Hochgradienten-Magnetfeld (H) durch eine Vielzahl ferromagnetischer Polkörper (2) erzeugt wird, welche innerhalb der Trennregion in einer Strömungsleit-Matrix angeordnet und vom Magnetfluß eines äußeren Hochleistungsmagneten durchsetzt werden, sowie dabei den Hauptmagnetfluß des äußeren Hochleistungsmagneten in eine ihrer Anzahl und Anordnung entsprechende Vielzahl von Partialflüssen mit inhomogener Feldverteilung umformen,
und wobei der Fluidstrom (A) wenigstens zwei Gruppen von Partikeln enthält, deren jeweilige magnetische Suszeptibilitäten 1(1 bzw. 1(2, bezogen auf diejenige _{KF} des Fluids, voneinander derart unterschiedlich sind, daß aufgrund unterschiedlich großer magnetischer Dipolmomente der Partikel im Fluidstrom der Trennregion die eine Gruppe von Partikeln jeweils in einem ersten Zweigstrom (p bzw. d) in Richtung steigender Feldgradienten und die andere Gruppe jeweils in einem zweiten Zweigstrom (d bzw. p) in Richtung fallender Feldgradienten abgelenkt wird oder zumindest die eine Gruppe als erster Zweigstrom (p) stärker als die andere Gruppe als zweiter Zweigstrom (d) in Richtung steigender bzw. fallender Feldgradienten abgelenkt wird,
und wobei ferner die beiden wenigstens zwei Zweigströme (p, d) voneinander getrennt und der an der erste Gruppe von Partikeln angereicherte erste Zweigstrom (p) einer ersten Sammelleitung (60) sowie der an der zweiten Gruppe von Partikeln angereicherte zweite Zweigstrom einer zweiten Sammelleitung (70) zugeführt wird,
dadurch gekennzeichnet,
- daß der partikelbeladene Fluidstrom (A) der Trennregion jeweils über vom Außenumfang der Trennregion her versorgte Einspeisezonen (AO) und durch über den Querschnitt der Trennregion in Form wenigstens eines Zufuhr-Lochfeldes (ZL) verteilte Einspeiseöffnungen (4) von Strömungsleitkörper als Vielzahl von Partialströmen (d + p) zugeleitet wird,
- daß die Partialströme (d + p) sodann innerhalb der Trennregion über wenigstens ein Trenn-Lochfeld (TL) über den Querschnitt der Trennregion verteilten Polkörper-Mündungen (1; 1') und zugehörigen Wandteilen (2) ferromagnetischer Polkörper (PK; PK') als Strömungsleit-Matrix geleitet werden, welche in Richtung ihrer Mündungsachsen (1.0) vom Hauptmagnetfluß (H) durchsetzt werden und welche mit ihren zu den jeweils benachbarten Einspeiseöffnungen (4) korrespondierenden Polkörper-Mündungen (1; 1') die wenigstens zwei Gruppen von Partikeln enthaltenden Partialströme jeweils in die wenigstens zwei Zweigströme aufteilen:
-- einen ersten Zweigstrom (p bzw. d), auf welchen von dem Gradientenfeld der Polkörper (PK) attraktive Kräfte in Richtung auf die Polkörper-Mündungen (1; 1' ) ausgeübt werden,
-- und in einen zweiten Zweigstrom (d bzw. p), auf welchen von dem Gradientenfeld der Polkörper (PK) repulsive Kräfte in eine Richtung weg von der jeweiligen Polkörper-Mündung (1; 1') ausgeübt werden und
- daß die durch die Polkörper-Mündungen (1; 1') hindurchströmenden, an der ersten Gruppe von Partikein angereicherten ersten Zweigströme (p bzw. d) ersten, mit den Polkörper-Mündungen (1; 1') auslaßseitig kommunizierenden Sammelkammern (SK1) zugeleitet werden
- und daß die von den Polkörper-Mündungen (1; 1') abgelenkten, an der zweiten Gruppe von Partikeln angereicherten zweiten Zweigströme (d bzw. p) jeweils zweiten Sammelkammern (SK2) zugeleitet werden, welche jeweils das Strömungsvolumen in der Trennregion zwischen dem Zufuhr-Lochfeld (ZL) und dem Trenn-Lochfeld (TL) ohne die in die Polkörper-Mündungen (1; 1') eintretenden ersten Zweigströme (p bzw. d) umfassen,
- und daß schließlich die in den ersten und zweiten Sammelkammern (SK1, SK2) jeweils zusammengeführten ersten und zweiten Zweigströme (M bzw. NM) der wenigstens einen ersten bzw. der wenigstens einen zweiten Sammelleitung (_{V4} bzw. vs, vε) zugeführt werden.

2. Einrichtung zur Durchführung des Verfahrens nach Anspruch 1, mit wenigstens einem Separator-Behälter, (TR, TK), der längs eines Strömungshauptpfades (z) von dem mit Partikeln wenigstens einer ersten und einer zweiten Gruppe beladenen Fluidstrom Ptd) kontinuierlich durchströmbar ist, an einem Ende des Strömungspfades mindestens einen Anschluß (11) zur Einspeisung des Fluidstromes und am anderen Ende des Strömungspfades einen auf wenigstens zwei Sammelleitungen (_{V4} bzw. v₅, vs; 60 bzw. 70) unterteilten Fluidstrom-Ausgang aufweist, wobei die eine Sammelleitung (v₄; 60) die an einer Partikelgruppe angereicherte Fluidstrom-Fraktion (M) und die andere Sammelleitung (vs, vs; 70) die an der anderen Partikelgruppe angereicherte Fluidstrom-Fraktion (NM) transportiert, mit wenigstens einer Trennregion im Inneren des Behälters (TR; TK); mit einer innerhalb der Trennregion in einer Strömungsleit-Ma- trix (PK/3; Pk'/3') angeordneten Vielzahl ferromagnetischer Polkörper (PK; PK')zur Erzeugung eines Hochgradienten-Magnetfeldes (H) und mit einer mit den Polkörpern (PK; PK') zur Strömungsleit-Matrix gehörenden Anordnung von Strömungsleitwänden (3; 3') zur Aufteilung der an den Gradientenfeldern der Polkörper (PK; PK') verschieden stark abgelenkten wenigstens zwei Zweigströme (p bzw. d) auf die zugehörigen Sammelleitungen, ferner mit einem am Außenumfang des Separator-Behälters (TR, TK) angeordneten Hochleistungsmagneten (MN), dessen Hauptmagnetfluß die Trennregion und die darin befindlichen Polkörper (PK; PK') unter Erzeugung inhomogener Partialflüsse an den einzelnen Polkörpern durchsetzt, wobei die erste Partikelgruppe (p bzw d) eine erste magnetische Suszeptibilität _{K}i und die zweite Partikelgruppe (d bzw. p) eine zweite magnetische Suszeptibilität _{K2} aufweist, welche Suszeptibilitäten _{K}i, _{K2}, bezogen auf die magnetische Suszeptibilität _{KF} des Fluids derart unterschiedlich sind, daß von den Gradientenfeldern (H) der Polkörper (PK; PK') auf die beiden Gruppen der Partikel unterschiedlich starke magnetische Ablenkkräfte aufgrund unterschiedlicher magnetischer Dipolmomente ausgeübt werden,
dadurch gekennzeichnet,
- daß die Strömungsleit-Matrix (PK/3; PK'/3') durch wenigstens ein Trenn-Lochfeld (TL) über den Querschnitt der Trennregion verteilter Polkörper-Mündungen (1; 1') und zugehöriger ferromagnetischer Polkörper-Wandteile (2; 3') eines Strömungsleitkörpers gebildet ist,
- daß der Hauptmagnetfluß in Achsrichtung (1.0) der PolkörperMündungen (1; 1') orientiert ist,
- daß stromaufwärts und im Abstand (a3) zur Strömungsleit-Matrix wenigstens ein Zufuhr-Lochblech (ZL) eines weiteren Strömungsleitkörpers angeordnet ist, dessen Einspeiseöffnungen (4) mit den Polkörper-Mündungen (1; 1') korrespondieren, und welcher den ihm vom Außenumfang der Trennregion her über Einspeisezonen zuströmenden Fluidstrom (A) in den Polkörper-Mündungen (1; 1') zuströmende Partialströme (p + d) aufteilt,
- daß mit den Polkörper-Mündungen (1; 1') auslaßseitig wenigstens eine erste Sammelkammer (SK1) kommuniziert,
- daß das Strömungsvolumen zwischen dem Zufuhr-Lochblech (ZL) des diamagnetischen Strömungsleitkörpers und dem Trenn-Lochfeld (TL) der Polkörper-Wandteile (3; 3') als zweite Sammelkammer (SK2) dient,
- und daß die erste Sammelkammer (SK1) an die eine und die zweite Sammelkammer (SK2) an die andere der wenigstens zwei Sammelleitungen (v₄/60 bzw. _{V5}, _{V6}, 70) angeschlossen ist.

3. Einrichtung nach Anspruch 2, dadurch ge- kennzeichnet daß die Polkörper-Mündungen (1') und -wandteile (3') eines Trenn-Lochfeldes (TL) jeweils von einer lochblechartigen Feinstruktur gebildet sind und die Feldlinienverdünnung im Lochbereich lokale Gradientenfelder (H2) ergibt, welche auf in Richtung der Lochachse (1.0) zuströmende paramagnetische Partikel repulsive und auf entsprechend zuströmende diamagnetische Partikel attraktive Kräfte ausüben, so daß der durch die Polkörper-Mündungen (1') strömende Kern-Zweigstrom (d) an diamagnetischen Partikeln angereichert, dagegen der vor den Polkörper-Mündungen (1') vorbeiströmende Zweigstrom (p) an diamagnetischen Partikeln verarmt bzw. an paramagnetischen Partikeln angereichert ist.

4. Einrichtung nach Anspruch 3, dadurch ge- kennzeichnet, daß die Lochbegrenzungskanten (1. 1') auf der Zu- und auf der Abströmseite abgerundet sind.

5. Einrichtung nach Anspruch 2, dadurch ge- kennzeichnet, daß die Polkörper-Mündungen (1) und -wandteile (3) eines Trenn-Lochfeldes (TL) von einer lochblechartigen Feinstruktur mit hohlkegelförmigen, vorspringenden Düsen (PK) im Lochbereich gebildet sind und die Feldlinienverdichtung im Be reich der Düsen-Mündungen lokale Gradientenfelder (H1) ergibt, welche auf in Richtung der Düsenachse (1.0) zuströmende paramagnetische Partikel attraktive und auf entsprechend zuströmende diamagnetische Partikel repulsive Kräfte ausüben, so daß der durch die Düsen (PK) eintretende Kern-Zweigstrom (p) an paramagnetischen Partikeln angereichert, dagegen der vor den Düsen vorbeiströmende andere bzw. zweite Zweigstrom (d) an paramagnetischen Partikeln verarmt und an diamagnetischen Partikeln angereichert ist.

6. Einrichtung nach Anspruch 5, dadurch ge- kennzeichnet, daß die Begrenzungskanten (1.1) der Düsenmündungen (1) abgerundet sind.

7. Einrichtung nach einem der Ansprüche 2 bis 6, dadurch kennzeichnet, daß die Einspeiseöffnungen (4) des Zufuhr-Lochbleches (ZL) zu den Polkörper- Mündungen (1; 1') des Trenn-Lochfeldes (TL) gleichachsig angeordnet sind.

8. Einrichtung nach einem der Ansprüche 2 bis 6, dadurch gekennzeichnet, daß eine lochblechartige Feinstruktur für die Polkörper-Mündungen (1; 1') und -wandteile (3; 3') der Strömungsleit-Matrix (PK/3; PK') jeweils paarweise mit zueinander planparallel beabstandeter und kongruenter Anordnung der beiden gepaarten Lochbleche (3 - 3 bzw. 3' - 3') vorgesehen ist und daß der Zwischenraum zwischen den gepaarten Lochblechen als Sammelkammer (SK1) der ersten Zweigströme (p bzw. d) dient und der außerhalb der Lochbleche liegende, an die Zufuhr-Loch-felder (ZL) angrenzende Raum als zweite Sammelkammer (SK2) für die zweiten Zweigströme (d bzw. p) dient.

9. Einrichtung nach einem der Ansprüche 2 bis 8, dadurch gekennzeichnet, daß auch der Strömungsleitkörper für das Zufuhr-Lochfeld (ZL) als lochblechartige Feinstruktur ist.

10. Einrichtung nach Anspruch 8 oder 9, dadurch gekennzeichnet, daß eine lochblechartige Feinstruktur für das Zufuhr-Lochfeld (ZL) jeweils paarweise mit zueinander planparallel beabstandeter und kongruenter Anordnung der beiden gepaarten Lochbleche (5-5 bzw. 5' - 5') vorgesehen ist und daß der Zwischenraum zwischen den gepaarten Lochblechen als Einspeisezone (AO) dient.

11. Einrichtung nach einem der Ansprüche 8 oder 10, dadurch gekennzeichnet, daß eine Mehrzahl gleichartiger Trenn-Module (Mo 1), jeder bestehend aus einem Lochblech-Paar (3 - 3 bzw. 3' - 3') für die Strömungsleit-Ma-trix (PK/3 bzw. PK'/3') und je einem beidseits dieses Lochblechpaares angeordneten (5 bzw. 5') Lochblech für die Zufuhr-Lochfelder (ZL), derart mit Abständen (a1) übereinander gestapelt sind, daß durch die einander benachbarten Lochbleche der Zu-fuhr-Lochfelder (ZL) der aufeinanderfolgenden Module die Einspeisezonen (AO) gebildet sind.

12. Einrichtung nach einem der Ansprüche 8 oder 10, dadurch gekennzeichnet, daß eine Mehrzahl gleichartiger Trenn-Module (Mo 2), jeder bestehend aus einem Lochblech-Paar (5 - 5 bzw. 5' - 5') für die Einspeisezonen (AO) und je einem beidseits dieses Lochblech-Paares angeordneten Lochblech für die Trenn-Lochfelder, derart mit Abständen (a2) übereinander gestapelt sind, daß durch die einander benachbar-ten Lochbleche (3 bzw. 3') der Trenn-Lochfelder (TL) der aufeinanderfolgenden Module die ersten Sammelkammern (SK1) gebildet sind.

13. Einrichtung nach Anspruch 11 oder 12, dadurch gekennzeichnet, daß der Außenumfang der gestapelten Trenn-Module von einer Rohrwand (7) unter Bildung eines Trennrohres (TR) umgeben ist.

14. Einrichtung nach einem der Ansprüche 1 bis 13, dadurch gekennzeichnet, daß die Lochfelder bzw. Lochbleche (ZL, TL) einen kreisförmigen Grundriß aufwei-sen.

15. Einrichtung nach Anspruch 14, dadurch ge- kennzeichnet, daß der Mantel (7) des Trennrohres (TR) entsprechend der Anzahl und Anordnung der in ihm enthaltenen Module (Mo 1 bzw. Mo 2) segmentweise mit auf Umfangslinien liegenden Schlitzen (8) versehen ist:
Ersten Schlitzen (8.1) zur Zufuhr des Fluidstromes zu den Einspeisezonen (AO) der Module von einer Einspeiseleitung,
zweiten Schlitzen (8,2) zur Abfuhr der in den ersten Sammelkammern (SK1) der Module gesammelten ersten Zweigströme (M bzw. NM) zur ersten Sammelleitung und
dritten Schlitzen (8.3) zur Abfuhr der in den zweiten Sammelkammern (SK 2) der Module gesammelten zweiten Zweigströme (NM bzw. M) zu einer zweiten Sammelleitung.

16. Einrichtung nach Anspruch 15, dadurch ge- kennzeichnet, daß in hexagonaler Anordnung die ersten bis dritten Schlitze (8.1, 8.2, 8.3) jeweils in mehreren Schlitzgruppen über den Umfang des Trennrohres (TR) verteilt sind, wobei die Schlitze jeder Schlitzgruppe übereinanderliegen und etwa 1/6 des Trennrohr-Umfanges überstreichen.

17. Einrichtung nach Anspruch 16, dadurch ge- kennzeichnet, daß entsprechend den zu- bzw. abströmenden Fluidstrom-Mengen den ersten Schlitzen (8.1) drei über den Umfang des Trennrohres verteilte Sektor-Bogenstücke zugeordnet sind und daß von den verbleibenden Sektor-Bogenstücken den zweiten Schlitzen (8.2) ein Sektor-Bogenstück und den dritten Schlitzen (8.3) zwei Sektor-Bogenstücke zugeordnet sind.

18. Einrichtung nach Anspruch 16 oder 17, dadurch ge-kennzeichnet, daß am Außenumfang des Trennrohres (TR) in radial-axial verlaufenden Ebenen liegende Schottwände (9) dichtend befestigt sind, welche entsprechend der hexagonalen Schlitz-Anordnung ein Ringraumvolumen am Außenumfang des Trennrohres in sechs verschiedene Leitungsvolumina (vi - vε ) unterteilen, von denen drei Leitungsvolumina (vi - vs ) mit den ersten Schlitzen (8.1) kommunizieren und Einspeiseleitungen bilden, ein Leitungsvolumen (v₄) mit den zweiten Schlitzen (8.2) kommuniziert und eine erste Sammelleitung bildet und zwei weitere Leitungsvolumina (vs, v₆) mit den dritten Schlitzen (8.3) kommunizieren und zweite Sammelleitungen bilden.

19. Einrichtung nach einem der Ansprüche 16 bis 18, dadurch gekennzeichnet, daß eine Vielzahl von Trennrohren (TR) in achsparalleler Anordnung zu einem Trennrohrfeld vereinigt ist und zusammen mit einem das Trennrohrfeld umgebenden Behälter (100), welcher deckseitig wenigstens eine gemeinsame Haupt-Einspeiseleitung (11) und bodenseitig erste sowie zweite Haupt-Sammelleitungen (60, 70) aufweist, zu einem Trenn-Kanister (TK) zusammengefaßt ist, welcher von einem Hochlei-stungs-Solenoid (MM) zur Erzeugung des Hochgradienten-Magnetfeldes (H) umgeben ist, wobei die zwischen den in einem hexagona-len Raster angeordneten Trennrohren (TR) freibleibenden Zwickel-Gassen durch die Schottwände (9) in Einspeise- oder Sammelleitungen (20) unterteilt werden und wobei der beladene Fluidstrom (A) über die deckseitige Haupt-Einspeiseleitung (11) einer Vorkammer (12) des Kanisters und von dieser über ein entsprechend gelochtes Strömungseinleitblech (10) allen Einspeiseleitungen (vi - v₃ ) parallel zugeführt wird, wogegen bodenseitig des Kanisters zwei weitere, axial benachbarte Nachschaltkammern (13, 14) vorgesehen sind, welche über gelochte Strömungsausleitbleche (30, 31) mit den ersten bzw. zweiten Sammelleitungen (V₄ bzw. v₅, v₆ ) kommunizieren und in die erste bzw. zweite Haupt-Sammelleitung (60 bzw. 70) münden.

20. Einrichtung nach Anspruch 19, dadurch gekennzeichnet, daß mehrere Trennkanister (TK) zu einer Separator-Kaskade zusammengeschaltet sind,
wobei die gesammelten zweiten Zweigströme (NM 1) aus einem ersten Kanister (TK 1) als Einspeise-Fluidstrom (A2) einem zweiten Kanister (TK 2) zuführbar sind, die gesammelten ersten Zweigströme (M1) aus dem ersten Kanister (TK 1) einem dritten Kanister (TK 3) als Einspeise-Fluidstrom (A3) zuleitbar sind, die gesammelten zweiten Zweigströme (NM 2) aus dem zweiten Kanister und die gesammelten ersten Teilströme (M3) aus dem dritten Kanister als Abfallstrom bzw. als Nutzstrom verwertbar sind und wobei schließlich die gesammelten ersten Zweigströme (M2) aus dem zweiten Kanister (TK 2) und die gesammelten zweiten Zweigströme (NM 3) aus dem dritten Kanister (TK 3) zusammengeführt und als Einspeise-Fluidstrom (A1) der Haupt-Einspeiseleitung des ersten Kanisters (TK 1) wieder zugeführt werden.

## Claims

1. Method for the continuous separation of magnetizable para- and/or diamagnetic particles from a fluid flow (A) laden with the particles, which fluid flow is guided through a separation region, penetrated by a high gradient magnetic field (H), along a main flow path (z), wherein the high gradient magnetic field (H) is generated by a plurality of ferromagnetic pole bodies (2) which are arranged inside the separation region in a flow guiding matrix and are penetrated by the magnetic flux of an external high power magnet, and which transform the main magnetic flux of the external high power magnet into a plurality of partial fluxes with non-homogeneous field distribution, corresponding to the number and arrangement of said ferromagnetic pole bodies, and wherein the fluid flow (A) contains at least two groups of particles whose respective magnetic susceptibilities _{X1} or _{X2}, in relation to the magnetic susceptibility _{XF} of the fluid, differ from one another such that, due to differently sized magnetic dipole moments of the particles in the fluid flow of the separation region, one group of particles in a respective first branch flow (p or d) is deflected in the direction of increasing field gradients and the other group is deflected in a second respective branch flow (d or p) in the direction of decreasing field gradients or at least one group, as the first branch flow (p), is deflected to a greater extent than the other group, as the second branch flow (d), in the direction of increasing or decreasing field gradients, and wherein further both the at least two branch flows (p, d) are separated from one another and the first branch flow (p) enriched with the first group of particles is supplied to a first collecting line (60) and the second branch flow enriched with the second group of particles is supplied to a second collecting line (70), characterised
- in that the particle-laden fluid flow (A) is guided in the form of a plurality of partial flows (d + p) to the separation region, in each case via feed zones (AO) supplied from the outer periphery of the separation region and through feed openings (4) of flow guiding bodies distributed over the cross-section of the separation region in the form of at least one feed hole field (ZL),
- in that the partial flows (d + p) are then guided inside the separation region over at least one separation hole field (TL) of pole body orifices (1; 1') distributed over the cross-section of the separation region and associated wall parts (2) of ferromagnetic pole bodies (PK; PK') as a flow guiding matrix, penetrated by the main magnetic flux (H) in the direction of the axes (1.0) of their orifices and dividing each of the partial flows containing at least two groups of particles into the at least two branch flows with their pole body orifices (1; 1') corresponding to the respectively adjacent feed openings (4):
- a first branch flow (p or d) upon which attractive forces are exerted from the gradient field of the pole bodies (PK) in a direction towards the pole body orifices (1; 1'),
- and a second branch flow (d or p) upon which repulsive forces are exerted from the gradient field of the pole bodies (PK) in a direction away from the respective pole body orifice (1; 1'), and
- in that the first branch flows (p or d) flowing through the pole body orifices (1; 1' ) and enriched with the first group of particles are supplied to first collecting chambers (SK1) communicating on the outlet side with the pole body orifices (1; 1')
- and in that each of the second branch flows (d or p) deflected by the pole body orifices (1; 1') and enriched with the second group of particles are supplied to second collecting chambers (SK2) each of which enclose the flow volume in the separation region between the feed hole field (ZL) and the separation hole field (TL) without the first branch flows (p or d) entering in the pole body orifices(1;1'),
- and in that, finally, the first and second branch flows (M or NM), each reunited in the first and second collecting chambers (SK1, SK2), are supplied to at least one first or to at least one second collecting line (v₄ or v₅, vε).

2. Apparatus for implementing the method according to claim 1, comprising at least one separator vessel (TR, TK) through which the fluid flow Ptd) (sic) laden with particles at least of one first group and one second group may continuously flow along a main flow path (z), and which has at one end of the flow path at least one connection (11) for feeding the fluid flow and at the other end of the flow path a fluid flow outlet divided into at least two collecting lines (v₄ or vs, vs; 60 or 70), one collecting line (v4; 60) transporting the fluid flow fraction (M) enriched with one particle group and the other collecting line (vs, vε; 70) transporting the fluid flow fraction (NM) enriched with the other particle group, and comprising at least one separation region inside the vessel (TR; TK); comprising a plurality of ferromagnetic pole bodies (PK; PK') disposed inside the separation region in a flow guiding matrix (PK/3; PK'/3') to generate a high gradient magnetic field (H), and comprising an arrangement of flow guiding walls (3; 3') forming part of the flow guiding matrix along with the pole bodies (PK; PK') to divide the at least two branch flows (p or d) deflected to different extents at the gradient fields of the pole bodies (PK; PK') to the associated collecting lines, further comprising a high power magnet (MN) disposed at the outer periphery of the separator vessel (TR; TK), the main magnetic flux of which penetrates the separation region and the pole bodies (PK; PK') located therein, producing non-homogeneous partial flows at the individual pole bodies, the first particle group (p or d) having a first magnetic susceptibility _{X1} and the second particle group (d or p) having a second magnetic susceptibility x₂, which susceptibilities _{X1}, _{X2}, in relation to the magnetic susceptibility x_{F} of the fluid, differ such that magnetic deflection forces of different strengths are exerted by the gradient fields (H) of the pole bodies (PK; PK') upon the two groups of particles, due to different magnetic dipole moments, characterised
- in that the flow guiding matrix (PK/3; PK'/3') is formed by at least one separation hole field (TL) of pole body orifices (1; 1') distributed over the cross-section of the separation region and associated ferromagnetic pole body wall parts (2; 3') of a flow guiding body,
- in that the main magnetic flux is oriented in the axial direction (1.0) of the pole body orifices (1; 1'),
- in that at least one feed hole plate (ZL) of a further flow guiding body is disposed upstream and at a distance (a3) from the flow guiding matrix, the feed openings (4) of which correspone with the pole body orifices (1; 1'), and which divides the fluid flow (A) flowing to it from the outer periphery of the separation region via feed zones into partial flows (p + d) flowing to the pole body orifices (1; 1'),
- in that at least one first collecting chamber (SK1) communicates with the pole body orifices (1; 1') on the outlet side,
- in that the flow volume between the feed hole plate (ZL) of the diamagnetic flow guiding body and the separation hole field (TL) of the pole body wall parts (3; 3') serves as a second collecting chamber (SK2),
- and in that the first collecting chamber (SK1) is connected to one, and the second collecting chamber (SK2) is connected to the other of the at least two collecting lines (v₄/60 or v₅, vε, 70).

3. Apparatus according to claim 2, characterised in that the pole body orifices (1') and pole body wall parts (3') of a separation hole field (TL) are in each case formed by a fine structure in the form of a perforated plate and the field line attenuation in the hole region produces local gradient fields (H2) which exert repulsive forces upon paramagnetic particles inflowing in the direction of the hole axis (1.0) and attractive forces onl correspondingly inflowing diamagnetic particles, so that the core branch flow (d) flowing through the pole body orifices (1') is enriched with diamagnetic particles, whereas the branch flow (p) bypassing the pole body orifices (1') is depleted of diamagnetic particles or is enriched with paramagnetic particles.

4. Apparatus according to claim 3, characterised in that the hole limiting edges (1. 1') are rounded on the inflow and outflow side.

5. Apparatus according to claim 2, characterised in that the pole body orifices (1) and pole body wall parts (3) of a separation hole field (TL) are formed by a fine structure, in the form of a perforated plate, with hollow conical protruding nozzles (PK) in the hole region and the field line concentration in the region of the nozzle orifices produces local gradient fields (H1) which exert attractive forces on paramagnetic particles inflowing in the direction of the nozzle axis (1.0) and repulsive forces on correspondingly inflowing diamagnetic particles, so that the core branch flow (p) entering through the nozzles (PK) is enriched with paramagnetic particles, whereas the other or second branch flow (d) bypassing the nozzles is depleted of paramagnetic particles and enriched with diamagnetic particles.

6. Apparatus according to claim 5, characterised in that the limiting edges (1.1) of the nozzle orifices (1) are rounded.

7. Apparatus according to one of claims 2 to 6, characterised in that the feed openings (4) of the feed hole plate (ZL) are arranged on the same axis as the pole body orifices (1; 1') of the separation hole field (TL).

8. Apparatus according to one of claims 2 to 6, characterised in that a fine structure in the fcrm of a perforated plate for the pole body orifices (1; 1') and pole body wall parts (3; 3_{'}) of the flow guiding matrix (PK/7; PK') is provided in each case in pairs with the two paired perforated plates (3-3 or 3'-3') arranged so as to be mutually spaced apart in plane parallel manner and congruent, and in that the intervening space between the paired perforated plates serves as the collecting chamber (SK1) of the first branch flows (p or d) and the space lying outside the perforated plates and adjoining the feed hole fields (ZL) serves as the second collecting chamber (SK2) for the second partial flows (d or p).

9. Apparatus according to one of claims 2 to 8, characterised in that the flow guiding body for the feed hole field (ZL) is also a fine structure in the form of a perforated plate.

10. Apparatus according to claim 8 or 9, characterised in that a fine structure in the form of a perforated plate for the feed hole field (ZL) is provided in each case in pairs with the two paired perforated plates (5-5 or 5'-5') arranged so as to be mutually spaced apart in plane parallel manner and congruent, and in that the intervening space between the paired perforated plates serves as a feed zone (AO).

11. Apparatus according to one of claims 8 or 10, characterised in that a plurality of identical separation modules (Mo 1), each consisting of a perforated plate pair (3-3 or 3'-3') for the flow guiding matrix (PK/3 or PK'/3') and a perforated plate (5 or 5') disposed on each of the two sides of this perforated plate pair for the feed hole fields (ZL), are stacked one on top of the other at distances (a1) apart such that the feed zones (AO) are formed by the mutually adjacent perforated plates of the feed hole fields (ZL) of successive modules.

12. Apparatus according to one of claims 8 or 10, characterised in that a plurality of identical separation modules (Mo 2), each consisting of a perforated plate pair (5-5 or 5'-5_{'}) for the feed zones (AO) and a perforated plate disposed on each of the two sides of this perforated plate pair for the separation hole fields, are stacked one on top of the other at distances (a2) apart such that the first collecting chambers (SK1) are formed by the mutually adjacent perforated plates (3 or 3') of the separation hole fields (TL) of successive modules.

13. Apparatus according to claim 11 or 12, characterised in that the outer periphery of the stacked separation modules is surrounded by a tubular wall (7), forming a separation tube (TR).

14. Apparatus according to one of claims 1 to 13, characterised in that the hole fields or perforated plates (ZL, TL) are circular in outline.

15. Apparatus according to claim 14, characterised in that the shell (7) of the separation tube (TR) is provided in segments with slits (8) located along peripheral lines, in accordance with the number and arrangement of the modules (Mo 1 or Mo 2) contained therein:
first slits (8.1) for feeding the fluid flow to the feed zones (AO) of the modules from a feed line,
second slits (8.2) for removing the first branch flows (M or NM) collected in the first collecting chambers (SK1) of the modules to the first collecting line and
third slits (8.3) for removing the second branch flows (NM or M) collected in the second collecting chambers (SK 2) of the modules to a second collecting line.

16. Apparatus according to claim 15, characterised in that the first to third slits (8.1, 8.2, 8.3) are disposed hexagonally and are in each case distributed in several slit groups over the periphery of the separation tube (TR), the slits of each slit group being located one above the other and extending over about one sixth of the periphery of the separation tube.

17. Apparatus according to claim 16, characterised in that three sector arc sections distributed over the periphery of the separation tube are associated with the first slits (8.1) in accordance with the inflowing or outflowing quantities of the fluid flow, and in that of the remaining sector arc sections, one sector arc section is associated with the second slits (8.2) and two sector arc sections are associated with the third slits (8.3).

18. Apparatus according to claim 16 or 17, characterised in that bulkhead partitions (9) which lie in radially-axially extending planes are secured at the outer periphery of the separation tube (TR), forming a seal, and these, in accordance with the hexagonal arrangement of the slits, divide an annular chamber volume at the outer periphery of the separation tube into six different line volumes (vi-v₆), three of which line volumes vi-vs) communicate with the first slits (8.1) and form feed lines, one line volume (v₄) communicates with the second slits (8.2) and forms a first collecting line and two further line volumes (vs, vs) communicate with the third slits (8.3) and form second collecting lines.

19. Apparatus according to one of claims 16 to 18, characterised in that a plurality of separation tubes (TR) is combined in axially parallel arrangement to form a separation tube field and together with a vessel (100) surrounding the separation tube field which has at least one common main feed line (11) at its top and first and second main collecting lines (60, 70) at its base, is combined to form a separation canister (TK) which is surrounded by a high power solenoid (MM) to generate the high gradient magnetic field (H), the narrowing gaps left clear between the separation tubes (TR) arranged in a hexagonal grid being divided by the bulkhead partitions (9) into feed or collecting lines (20) and the laden fluid flow (A) being supplied via the main feed line (11) at the top to a forechamber (12) of the canister and from there via a correspondingly perforated flow feed plate (10) in parallel to all the feed lines (vᵢ-v₃), while two further axially adjacent afterchambers (13, 14) are provided at the base of the canister, these communicating with the first or second collecting lines (v₄ (sic) or v₅, v₆) via perforated flow outlet guiding plates (30, 31) and opening into the first or second main collecting line (60 or 70).

20. Apparatus according to claim 19, characterised in that several separating canisters (TK) are connected together to form a separator cascade, wherein the collected second branch flows (NM 1) may be supplied from a first canister (TK 1) as a feed fluid flow (A2) to a second canister (TK 2), the collected first branch flows (M1) may be supplied from the first canister (TK 1) to a third canister (TK 3) as a feed fluid flow (A3), the collected second branch flows (NM 2) from the second canister and the collected first partial flows (M3) from the third canister may be utilized as a waste flow or as a useful flow, and wherein finally the collected first branch flows (M2) from the second canister (TK 2) and the collected second branch flows (NM3) from the third canister (TK3) may be united and supplied to the main feed line of the first canister (TK 1) again as a feed fluid flow (A1).

## Revendications

1. Procédé pour réaliser la séparation continue de particules paramagnétiques et/ou diamagnétiques aimantables, à partir d'un écoulement de fluide (A) chargé par les particules et qui est dirigé à travers une région de séparation traversée par un champ magnétique irrotationnel à gradient élevé (H), le long d'une voie principale d'écoulement (Z), et selon lequel le champ magnétique irrotationnel à gradient élevé (H) est produit par une multiplicité de pièces polaires ferromagnétiques (2), qui sont disposées à l'intérieur de la région de séparation sous la forme d'une matrice de guidage de l'écoulement et sont traversées par le flux magnétique d'un aimant extérieur de grande puissance, et transforment le flux magnétique principal de l'aimant extérieur de grande puissance en une multiplicité de flux partiels qui ont une distribution de champ hétérogène et sont prévus en un nombre correspondant et selon une disposition correspondante, et selon lequel l'écoulement de fluide (A) contient au moins deux groupes de particules, dont les susceptibilités magnétiques respectives x₁ ou x₂, rapportées à celle _{XF} du fluide, sont différentes l'une de l'autre de telle sorte que, sur la base de moments dipolaires magnétiques différents des particules dans l'écoulement de fluide dans la région de séparation, un groupe de particules est dévié respectivement dans un premier écoulement dérivé (p ou d) en direction de gradients de champ croissants et l'autre groupe est dévié respectivement dans un second écoulement dérivé (d ou p) en direction de gradients de champ décroissants, ou au moins un groupe est dévié, en tant que premier écoulement dérivé (p), plus fortement que l'autre groupe, constituant un second écoulement dérivé (d), en direction de gradients de champ croissants ou décroissants, et selon lequel en outre les écoulements dérivés (p, d), prévus au moins au nombre de deux, sont séparés l'un de l'autre et le premier courant dérivé (p), qui est enrichi du premier groupe de particules, est envoyé à une première conduite de collecte (60) et le second écoulement dérivé, qui est enrichi du second groupe de particules, est envoyé à une seconde conduite de collecte (70), caractérisé par le fait
- que le courant de fluide (A), chargé par les particules, est envoyé à la région de séparation respectivement par l'intermédiaire de zones d'alimentation (AO) alimentées à partir du pourtour extérieur de la région de séparation, et au moyen d'ouvertures d'alimentation (4) réparties sur la section transversale de la région de séparation sous la forme d'au moins une plaque perforée d'amenée (ZL), par des corps de guidage de l'écoulement, sous la forme d'une multiplicité d'écoulements partiels (d + p),
- que les écoulements partiels (d + p) sont dirigés ensuite, à l'intérieur de la région de séparation, par l'intermédiaire d'au moins une plaque perforée de séparation (TL), au moyen d'embouchures (1; 1') des pièces polaires, réparties sur la section transversale de la région de séparation, et au moyen d'éléments de paroi associés (2) de pièces polaires ferromagnétiques (PK; PK'), qui constituent une matrice de guidage des écoulements, sont traversées par le flux magnétique principal (H) dans la direction des axes (1.0) de leurs embouchures et répartissent, au moyen de leurs embouchures (1; 1'), qui correspondent aux ouvertures d'alimentation (4) respectivement voisines, les écoulements partiels contenant au moins deux groupes de particules, respectivement entre les écoulements dérivés présents au moins au nombre de deux.
- un premier écoulement dérivé (d ou p), auquel le champ irrotationnel des pièces polaires (PK) applique des forces d'attraction en direction des embouchures (1 ; 1') de ces pièces polaires, et
- un second écoulement dérivé (d ou p), auquel le champ irrotationnel des pièces polaires (PK) applique des forces répulsives dans une direction s'écartant de l'embouchure respective (1; 1') de ces pièces polaires, et
- que les premiers écoulements dérivés (p ou d), qui traversent les embouchures (1; 1') des pièces polaires et sont enrichis par le premier groupe de particules, sont envoyés à des premières chambres de collecte (SK1) qui communiquent, sur le côté sortie, avec les embouchures (1; 1 des pièces polaires, et
- que les seconds écoulements dérivés (d ou p), qui sont déviés par les embouchures (1; 1') des pièces polaires et sont enrichis par le second groupe de particules, sont envoyés respectivement à des secondes chambres de collecte (SK2), qui englobent respectivement le volume d'écoulement présent dans la région de séparation entre la plaque perforée d'amenée (ZL) et la plaque perforée de séparation (TL), sans les premiers écoulements dérivés (p ou d) pénétrant dans les embouchures (1; 1') des pièces polaires,
- et qu'enfin les premiers et seconds écoulements dérivés (M ou NM), respectivement réunis dans les premières et secondes chambres de collecte (SK1, SK2), sont envoyés à au moins une première ou à au moins une seconde conduite de collecte (v₄ ou vs, vs).

2. Dispositif pour la mise en oeuvre du procédé suivant la revendication 1, comportant au moins un récipient séparateur (TR, TK), qui peut être traversé continûment, le long d'une voie principale d'écoulement (z), par l'écoulement de fluide (Ptd) chargé par des particules appartenant au moins à un premier groupe et à un second groupe, comporte, à une extrémité de la voie d'écoulement, au moins un raccord (11) servant à introduire l'écoulement du fluide et, à l'autre extrémité de la voie d'écoulement, une sortie de l'écoulement de fluide subdivisée en au moins deux conduites de collecte (_{V4} ou V5, vε; 60 ou 70), une conduite de collecte (_{V4}; 60) transportant la fraction (M) de l'écoulement de fluide, enrichie par un groupe de particules, et l'autre conduite de collecte (v5, vs; 70) transportant la fraction (NM) de l'écoulement de fluide, enrichie par l'autre groupe de particules, et comportant au moins une région de séparation située à l'intérieur du récipient (TR; TK); une multiplicité de pièce polaires ferromagnétiques (PK; PK') disposées à l'intérieur de la région de séparation pour former une matrice (PK1/3; PK'/3') de guidage de l'écoulement, pour produire un champ magnétique irrotationnel à grandient intense (H), et un ensemble de parois (3; 3') de guidage de l'écoulement, associées aux pièces polaires (PK; PK') pour former la matrice de guidage de l'écoulement et servant à répartir les courants dérivés (p ou d), prévus au moins au nombre de deux et déviés différemment dans les champs irrotationnels des pièces polaires (PK; PK'), entre les conduites de collecte associées, et comportant en outre un aimant de grande puissance (MN), qui est disposé sur le pourtour extérieur du récipient séparateur (TR, TK) et dont le flux magnétique principal traverse la région de séparation et les pièces polaires (PK; PK'), situées dans cette région, en produisant des flux partiels hétérogènes au voisinage des différentes pièces polaires, le premier groupe de particules (p ou d) possédant une première susceptibilité magnétique xi et le second groupe de particules (d ou p) possédant une seconde susceptibilité magnétique c₂, ces susceptibilités xi, _{X2}, rapportées à la susceptibilité magnétique _{XF} du fluide, étant différentes de telle sorte que les champs irrotationnels (H) des pièces polaires (PK; PK') exercent sur les deux groupes de particules des forces magnétiques de déviation très différentes, en raison de moments dipolaires magnétiques différents, caractérisé par le fait
- que la matrice (PK/3; PK'/3') de guidage de l'écoulement est formée par au moins une plaque perforée de séparation (TL) munie d'embouchures (1; 1') de pièces polaires réparties sur la section transversale de la région de séparation, et d'éléments de paroi ferromagnétiques associés (2; 3') des pièces polaires d'un corps de guidage de l'écoulement,
- que le flux magnétique principal est orienté dans la direction (1.0) de l'axe des embouchures (1; 1') des pièces polaires,
- que sur le côté amont et à une distance (a3) de la matrice de guidage de l'écoulement est disposée au moins une tôle perforée d'amenée (ZL) d'un autre corps de guidage de l'écoulement, dont les ouvertures d'alimentation (4) correspondent aux embouchures (1; 1') des pièces polaires et qui répartit l'écoulement de fluide (A) qu'elle reçoit à partir du pourtour extérieur de la région de séparation, par l'intermédiaire de zones d'alimentation, entre des écoulements partiels (p + d) pénétrant dans les embouchures (1; 1') des pièces polaires,
- qu'au moins une première chambre de collecte -(SK) communique avec la sortie des embouchures (1; 1') des pièces,
- que le volume d'écoulement entre la tôle perforée d'amenée (ZL) du corps diamagnétique de guidage de l'écoulement et la plaque perforée de séparation (TL) des éléments de paroi (3; 3') des pièces polaires est utilisé comme seconde chambre de collecte (SK2), et
- que la première chambre de collecte (SK1) est raccordée à l'une des conduites de collecte (v₄/60 ou v5, vε, 70) prévues au moins au nombre de deux, et que la seconde chambre de collecte (SK2) est raccordée à l'autre de ces conduites.

3. Dispositif selon la revendication 2, caractérisé par le fait que les embouchures (1') et les éléments de paroi (3') des pièces polaires d'une plaque perforée de séparation (TL) sont formés respectivement par une structure fine en forme de tôle perforée et l'étalement des lignes de champ dans la zone des trous fournit des champs irrotationnels locaux (H2), qui exercent des forces répulsives sur des particules paramagnétiques arrivant dans la direction de l'axe (1.0) des trous et des forces attractives sur des particules diamagnétiques arrivant de façon correspondante de sorte que l'écoulement dérivé principal (d), qui traverse les embouchures (1') des pièces polaires, s'enrichit de particules diamagnétiques, tandis que l'écoulement dérivé (p) qui passe devant les embouchures (1') des pièces polaires s'appauvrit en particules diamagnétiques ou s'enrichit en particules paramagnétiques.

4. Dispositif suivant la revendication 3, caractérisé par le fait que les bords limites (1.1') des trous sont arrondis sur le côté d'arrivée et sur le côté de départ de l'écoulement.

5. Dispositif suivant la revendication 2, caractérisé par le fait que les embouchures (1) et les éléments de paroi (3) des pièces polaires d'une plaque perforée de séparation (TL) sont formés par une structure fine en forme de tôle perforée comportant des buses saillantes en forme de cônes creux (PK) au niveau des trous et la densification des lignes de champ dans la région des embouchures des buses fournit des champs irrotationnels locaux (H1), qui exercent des forces attractives sur des particules paramagnétiques arrivant dans la direction de l'axe (1.0) des buses et des forces répulsives sur des particules diamagnétiques arrivant de façon correspondante, de sorte que l'écoulement dérivé central principal (p), qui pénètre par les buses (PK), s'enrichit en particules paramagnétiques, tandis que l'autre ou second écoulement dérivé (d), qui circule devant les buses, s'appauvrit en particules paramagnétiques et s'enrichit en particules diamagnétiques.

6. Dispositif suivant la revendication 5, caractérisé par le fait que les bords limites (1.1) des embouchures (1) des buses sont arrondis.

7. Dispositif suivant l'une des revendications 2 à 6, caractérisé par le fait que les ouvertures d'alimentation (4) de la tôle perforée d'amenée (ZL) ont des axes identiques à ceux des embouchures (1; 1') des pièces polaires de la plaque perforée de séparation (TL).

8. Dispositif suivant l'une des revendications 2 à 6, caractérisé par le fait qu'une structure fine en forme de tôle perforée pour les embouchures (1; 1') et les éléments de paroi (3; 3') des pièces polaires de la matrice (PK/3; PK') de guidage de l'écoulement est prévue respectivement par couples, avec une disposition congruente, parallèle et distante des deux tôles perforées appariées (3-3 ou 3'-3'), et que l'espace intercalaire présent entre les tôles perforées appariées sert de chambre de collecte (SK) pour les premiers écoulements de dérivation (p ou d) et que l'espace, qui est situé à l'extérieur des tôles perforées et jouxte les plaques perforées d'arrivée (ZL), est utilisée comme seconde chambre de collecte (SK2) pour les seconds épaulements dérivés (d ou p).

9. Dispositif suivant l'une des revendications 2 à 8, caractérisé par le fait que le corps de guidage de l'écoulement pour la plaque perforée d'amenée (ZL) est réalisé sous la forme d'une structure fine en forme de tôle perforée.

10. Dispositif suivant la revendication 8 ou 9, caractérisé par le fait qu'une structure fine en forme de tôle perforée pour la plaque perforée d'amenée (ZL) est prévue respectivement par couples, avec une disposition parallèle, distante et congruente de tôles perforées appariées (5-5 ou 5'-5'), et que l'espace intercalaire présent entre les tôles perforées appariées est utilisé comme zone d'alimentation (AO).

11. Dispositif suivant l'une des revendications 8 ou 10, caractérisé par le fait qu'une multiplicité de modules de séparation identiques (Mo 1), constituées chacun par un couple de tôles perforées (3-3 ou 3'-3') pour la matrice (PK/3 ou PK'/3') de guidage de l'écoulement et respectivement par une tôle perforée disposée des deux côtés de ce couple de tôles perforées (5 ou 5') pour les plaques perforées d'amenée (ZL), sont empilés en étant séparés par des distances (a1 ) de telle sorte que les zones d'alimentation (AO) sont formées par les tôles perforées, réciproquement voisines, des plaques perforées d'amenée (ZL) des modules successifs.

12. Dispositif suivant l'une des revendications 8 ou 10, caractérisé par le fait qu'une multiplicité de modules de séparation identiques (Mo 2), constitués chacun par un couple de tôles perforées (5-5 ou 5'-5') pour les zones d'alimentation (AO) et respectivement par une tôle perforée, disposée des deux côtés de ce couple de tôles perforées, pour les plaques perforées de séparation, sont empilés en étant séparés par des distances (a2) de sorte que les premières chambres de collecte (SK1 ) sont formées par les tôles perforées réciproquement voisines (3 ou 3') des plaques perforées de séparation (TL) des modules successifs.

13. Dispositif suivant la revendication 11 ou 12, caractérisé par le fait que le pourtour extérieur des modules de séparation empilés est entouré par une paroi tubulaire (7) moyennant la formation d'un tube de séparation (TR).

14. Dispositif suivant l'une des revendications 1 à 13, caractérisé par le fait que les plaques perforées ou les tôles perforées (ZL, TL) possèdent un contour circulaire en projection horizontale.

15. Dispositif suivant la revendication 14, caractérisé par le fait que l'enveloppe (7) du tube de séparation (TR) comporte, selon des segments et d'une manière correspondant au nombre et à la disposition des modules (Mo 1 ou Mo 2) qu'il contient, des fentes (8) situées sur des lignes circonférentielles:
des premières fentes (8.1) servant à amener l'écoulement de fluide aux zones d'alimentation (AO) des modules à partir d'une canalisation d'alimentation, des secondes fentes (8.2) servant à évacuer les premiers écoulements dérivés (NM), collectés dans les premières chambres de collecte (SK1 ) des modules, en direction de la première conduite de collecte, et
des troisièmes fentes (8.3) servant à évacuer les seconds écoulements dérivés (NM ou M), collectés dans les secondes chambres de collecte (SK2) du module, en direction d'une seconde conduite de collecte.

16. Dispositif suivant la revendication 15, caractérisé par le fait que les premières, secondes et troisièmes fentes (8.1, 8.2, 8.3) sont réparties respectivement, selon une disposition hexagonale, en plusieurs groupes de fentes sur le pourtour du tube de séparation (CR), les fentes de chaque groupe de fentes étant superposées et s'étendant approximativement sur 1/6-ème du pourtour du tube de séparation.

17. Dispositif suivant la revendication 16, caractérisé par le fait que conformément aux quantités d'arrivée et de départ d'écoulement du fluide, trois éléments en forme de secteurs répartis sur la périphérie du tube de séparation sont associés aux premières fentes (8.1) et que parmi les autres éléments en forme de secteurs, un élément en forme de secteur est associé aux secondes fentes (8.2) et deux éléments en forme de secteurs sont associés aux troisièmes fentes (8.3).

18. Dispositif suivant la revendication 16 ou 17, caractérisé par le fait que sur le pourtour extérieur du tube de séparation (TR) sont fixées, de façon étanche, des parois de séparation (9), qui sont situées dans des plans radiaux-axiaux et subdivisent, d'une manière correspondant à la disposition hexagonale des fentes, un volume annulaire sur le pourtour extérieur du tube de séparation en six volumes de guidage différents (vi-v₆), parmi lesquels trois volumes de guidage (vi-v₃) communiquent avec les premières fentes (8.1) et forment des conduits d'alimentation, un volume de guidage (v₄) communique avec les secondes fentes (8.2) et forme une première conduite de collecte, et deux autres volumes de guidage (vs_{~}vε) communiquent avec les troisièmes fentes (8.3) et forment des secondes conduites de collecte.

19. Dispositif suivant l'une des revendications 16 à 18, caractérisé par le fait qu'une multiplicité de tubes de séparation (TR) sont réunis selon une disposition parallèle à l'axe pour former un ensemble de tubes de séparation et sont réunis, conjointement avec un récipient (100) qui entoure l'ensemble de tubes de séparation et possède, au niveau de son couvercle, au moins une conduite principale commune d'alimentation (11) et, du côté de son fond, des première et seconde conduites principales de collecte (60, 70), pour former une enceinte de séparation, qui est entourée par un solénoïde de grande puissance (MM) servant à produire un champ magnétique irrotationnel (H) possédant un gradient élevé, les passages, qui restent libres entre les tubes de séparation (TR) disposés suivant un réseau hexagonal, étant subdivisés par les parois de séparation (9) en conduites d'alimentation ou de collecte (20), et l'écoulement de fluide chargé (A) étant envoyé en parallèle à toutes les conduites d'alimentation (vi-vs) par l'intermédiaire de la conduite principale d'alimentation (11 ), située du côté du couvercle, d'une chambre amont (12) de l'enceinte et à partir de cette dernière par l'intermédiaire d'une tôle perforée correspondante (10) d'introduction de l'écoulement, tandis que, du côté du fond de l'enceinte, il est prévu deux autres chambres aval (13, 14) voisines axialement, qui communiquent par l'intermédiaire de tôles perforées d'évacuation de l'écoulement (30, 31) avec les première ou seconde conduites de collecte (v₄ ou vs, vs) et débouchent dans la première ou la seconde conduite principale de collecte (60 ou 70).

20. Dispositif suivant la revendication 19, caractérisé par le fait que plusieurs enceintes de séparation (TK) sont raccordées selon un montage séparateur en cascade, dans lequel les seconds écoulements dérivés collectés (NM 1) peuvent être envoyés en tant qu'écoulements de fluide d'alimentation (A2) depuis une première enceinte (TK 1) et une seconde enceinte (TK 2), les premiers écoulements dérivés et collectés (M1) peuvent être envoyés en tant qu'écoulement de fluide d'alimentation (A3) depuis la première enceinte (TK 1) à une troisième enceinte (TK 3), les seconds écoulements dérivés collectés (NM 2) partant de la seconde enceinte et les premiers écoulements partiels collectés (M3) partant de la troisième enceinte peuvent être évalués en tant qu'écoulement résiduaire ou en tant qu'écoulement utile, et, enfin, les premiers écoulements dérivés collectés (M2) provenant de la seconde enceinte (TK 2) et les seconds écoulements dérivés collectés (NM 3) provenant de la troisième enceinte (TK 3) sont réunis et sont à nouveau envoyés en tant qu'écoulement de fluide d'alimentation (A1 ) à la conduite principale d'alimentation de la première enceinte (TK 1 ).
